# EUROPÄISCHE PATENTANMELDUNG

(11) **EP 0 421 405 A1**
(43) Veröffentlichungstag der Anmeldung: **10.04.1991**
(21) Anmeldenummer: 90119006.6
(22) Anmeldetag: 04.10.1990
(51) Int. Cl.: E04B 9/30, E04B 9/26

(54) **Vorrichtung zur Halterung von Deckenplatten an einer Wand**

(30) Priorität: 04.10.1989 DE 3933110
(71) Anmelder: Schmitt, Jürgen, D-35423 Lich (DE)
(72) Erfinder: Schmitt, JÀ¼rgen, D-35423 Lich (DE)
(74) Vertreter: Becker, Bernd, Dipl.-Ing.

(57) **Zusammenfassung**

Es handelt sich um eine Vorrichtung zur Halterung von Deckenplatten (50) an einer Wand, umfassend einen an der Wand befestigten Winkel mit einem vertikalen Schenkel (12) und einem im wesentlichen horizontalen Schenkel (14). Diese Vorrichtung ist dadurch gekennzeichnet, daß der Winkel ein Winkelabschnitt (10) ist, der auf dem horizontalen Schenkel einen entlang des Schenkels verschiebbaren Bügel (30) trägt und der Bügel zum Tragen eines Halterungsprofils (40) für die Deckenplatten oder der Deckenplatten ausgebildet ist. Vorzugsweise ist der Bügel U-förmig und liegt mit dem Mittelabschnitt (32) auf dem horizontalen Schenkel des Winkelabschnittes auf und dieser trägt im äußeren Endbereich einen Anschlag zur Begrenzung der Verschiebung des Bügels.

## Beschreibung

Die Erfindung bezieht sich auf eine Vorrichtung zur Halterung von Deckenplatten an einer Wand, umfassend einen an der Wand befestigten Winkel mit einem vertikalen Schenkel und einem im wesentlichen horizontalen Schenkel.

Es sind Halterungsvorrichtungen in Form eines an einer Wand angebrachten Winkelprofils bekannt, auf die die Deckenplatten einfach aufgelegt werden. Diese Art der Halterung ist zwar außerordentlich kostengünstig und einfach, hat jedoch den gravierenden Nachteil, daß im Fall von Wandunebenheiten und dergleichen entweder breitere Winkelprofile verwendet werden müssen oder Spaltbildung durch Untermaße in Kauf genommen werden muß.

Es ist bekannt, zur Halterung von Deckenplatten an einer Wand an dieser Winkelschienen zu befestigen, mit denen weitere Halterungsprofile, wie z.B. Wandanschluß- und Auflageprofile verbunden werden. Diese Halterung, die eine Anzahl von Teilen umfaßt, ist relativ kostspielig und montageaufwendig.

Zur wandseitigen Halterung von Deckenplatten sind ferner Doppel-Z-Profile bekannt, die mit ihrer vertikalen Schenkelleiste an der Wand befestigt werden und deren entgegengesetzte horizontale Schenkelleiste zur Auflage der Deckenplatten vorgesehen ist. Mit dem Doppel-Z-Profil kann ein Winkelprofil verschraubt sein, dessen eine Schenkelleiste die Deckenplatten mit haltert. Die Herstellung des bekannten Stufenprofils ist relativ aufwendig, denn das Doppel-Z-Profil muß dreimal abgekantet werden und das zugehörige Winkelprofil muß an dem Doppel-Z-Profil festgeschraubt werden.

Zur Halterung von Deckenplatten sind z.B. in der DE-PS 35 17 932 beschriebene Tragschienen mit Klemmschenkeln bekannt, zwischen denen Seitenschenkel von Deckenplatten geklemmt sind.

Der Erfindung liegt die Aufgabe zugrunde, eine Vorrichtung zur Halterung von Deckenplatten an einer Wand zu schaffen, die kostengünstig und montagefreundlich ist.

Diese Aufgabe ist erfindungsgemäß bei einer Vorrichtung mit den Merkmalen des Anspruchs 1 gelöst. Vorteilhafte Weiterbildungen der erfindungsgemäßen Vorrichtung sind Gegenstand der Unteransprüche.

Eine erfindungsgemäße Vorrichtung zur Halterung von Deckenplatten an einer Wand umfaßt somit einen an der Wand befestigten Winkel mit einem vertikalen Schenkel und einem im wesentlichen horizontalen Schenkel, wobei der Winkel ein Winkelabschnitt ist, der auf dem horizontalen Schenkel einen entlang des Schenkels verschiebbaren Bügel trägt und der Bügel zum Tragen eines Halterungsprofils für die Deckenplatten oder der Deckenplatten ausgebildet ist.

Die erfindungsgemäße Halterungsvorrichtung zeichnet sich dadurch aus, daß sie im wesentlichen eine Anzahl von an der Wand befestigten Winkelabschnitten als Wandanschluß aufweist und der Wandanschluß zugleich die tragende Unterkonstruktion bildet. Die Winkelabschnitte können werkseitig beliebig breite horizontale Schenkel aufweisen, wobei durch eine flexible Anpassung der Schenkelbreite durch Abschneiden in einem nicht sichtbaren Bereich Unebenheiten in den Wandflächen sowie auch Bautoleranzen etc. ausgeglichen werden können. Hierbei können die Deckenplatten, insbesondere ihre Längen, unverändert bleiben. Es können auf diese Weise Schattenfugenbreiten von maximal etwa 55 mm realisiert werden. Bei größeren Schattenfugenbreiten ist entweder eine separate Abhängung eines Halterungsprofils für die Deckenplatten oder ein zusätzliches Abhängen des horizontalen Schenkels des Winkelabschnittes erforderlich.

Ein Vorteil der erfindungsgemäßen Halterungsvorrichtung besteht darin, daß sie einen Wandanschluß mit flexibler Schattenfuge sowohl in offener als auch in geschlossener Ausführung ermöglicht. Mittels eines Halterungsprofils oder beispielsweise einer Klemmschiene bei eingeklemmten Langfeldplatten als Deckenplatten können bei der erfindungsgemäßen Halterungsvorrichtung die Randplatten abgeklappt werden, wodurch ein Fenstereffekt entsteht. Der erfindungsgemäße Wandanschluß ist auch besonders vorteilhaft, wenn bei Flurdecken die Flurbreite durch eine Deckenplatte (bis maximal 2.450 mm Länge) oder im Fall von Flurerweiterungen oder beim Übergang zu Großräumen durch mehrere Langfeldplatten erweitert wird.

Der wesentliche Vorteil der erfindungsgemäßen Halterungsvorrichtung besteht in der Verschiebbarkeit des Bügels. Dieser ermöglicht eine punktuelle Anpassung an das jeweils an der betreffenden Stelle vorhandene Wandprofil, wobei ein eventueller Überstand des horizontalen Schenkels des Winkelabschnittes durch die darunter angeordnete Deckenplatte jeweils verdeckt ist.

Bei entsprechender Toleranz der Bügelabmessungen kann dieser auch jeweils in Querrichtung zum horizontalen Schenkel zum Ausgleich von Toleranzen verschoben werden, wobei selbstverständlich die Grobpositionierung durch die Anbringung des Winkelabschnittes selbst an einem gewählten Ort erfolgt.

Der verschiebbare Bügel ist vorzugsweise U-förmig und liegt mit dem Mittelabschnitt auf dem horizontalen Schenkel des Winkelabschnittes auf, wobei der horizontale Schenkel im äußeren Endbereich einen Anschlag zur Begrenzung der Verschiebung des Bügels trägt. Hierdurch ist eine einfache Bügelform bei zugleich sicherer Auflage gegeben und andererseits ein unbeabsichtigtes Verschieben des Bügels insbesondere im belasteten Zustand über das äußere Ende des horizontalen Schenkels des Winkelabschnittes verhindert.

Eine besonders einfache Ausführungsform des Anschlags im äußeren Endbereich des horizontalen Schenkels des Winkelabschnittes ergibt sich mittels einer Niete.

Beim bevorzugten Ausführungsbeispiel der erfindungsgemäßen Halterungsvorrichtung weisen die Seitenabschnitte des Bügels eine Aussparung zur Aufnahme eines Halterungsprof ils oder eines Abschnittes davon auf. Der Bügel kann auf diese Weise an einer gewünschten Stelle das Halterungsprofil im wesentlichen formschlüssig aufnehmen, wodurch eine sichere Halte rung des Halterungsprofils mit entsprechenden Deckenplatten gewährleistet ist.

Vorzugsweise ist der Bügel entlang des Halterungsprofils verschiebbar. Dies ermöglicht es, den Bügel auf das Halterungsprofil aufzustecken oder auf dieses aufzuschieben und anschließend den Bügel bis zu den gewünschten Montagestellen hin zu verschieben. Anschließend kann der Bügel jeweils auf den zugeordneten horizontalen Schenkel des entsprechenden Winkelabschnittes aufgesetzt werden. Hierdurch kann ein Teil der Montageschritte in bequemer Arbeitsstellung vorgenommen werden, und erst das eigentliche Anbringen erfolgt in Deckenhöhe.

Vorteilhaft ist der vertikale Schenkel des Winkelabschnittes mit einem Längsschlitz versehen. Dies ermöglicht es, Toleranzen und Ungenauigkeiten in der vertikalen Richtung während der Montage auszugleichen.

Bei einem bevorzugten Ausführungsbeispiel der erfindungsgemäßen Halterungsvorrichtung ist eine Wandwinkelschiene mit einem vertikalen und einem horizontalen Schenkel unterhalb des Winkelabschnittes angeordnet und mit diesem befestigt. Dabei ist der horizontale Schenkel der Wandwinkelschiene kürzer als der horizontale Schenkel des Winkelabschnittes. Mittels der Wandwinkelschiene wird eine Schattenfugenabdeckung erzielt, wobei zum Ausgleich von Toleranzen die Wandwinkelschiene im unsichtbaren Endbereich beschnitten werden kann.

Eine besonders einfache Anbringung der Wandwinkelschiene ergibt sich dadurch, daß ihr vertikaler Schenkel Befestigungslöcher zur gemeinsamen Befestigung mit dem Winkelabschnitt an der Wand aufweist. Auf diese Weise können die Wandwinkelschiene und der Winkelabschnitt mit einer einzigen Schraube bzw. einem Bolzen und in einem Vorgang befestigt werden.

Es ist auch eine schraubenfreie Anbringung der Wandwinkelschiene möglich, indem der vertikale Schenkel des Winkelabschnittes im unteren Bereich um etwa eine Dicke des vertikalen Schenkels der Wandwinkelschiene von der Wand fort versetzt ist und der horizontale Schenkel eine Halteeinrichtung für die Wandwinkelschiene aufweist. Bei dieser Anordnung wird der vertikale Schenkel der Wandwinkelschiene in den Zwischenraum zwischen dem vertikalen Schenkel des Winkelabschnittes und der Wand eingeschoben und geklemmt, und der horizontale Schenkel wird mittels einer entsprechenden Halteeinrichtung gehalten. Zweckmäßig ist hierbei die Winkelschiene aus ferromagnetischem Material, und die Halteeinrichtung ist ein unter dem horizontalen Schenkel des Winkelabschnittes befestigter Magnet. Dies ermöglicht eine besonders einfache Montage des Winkelabschnittes zur Bildung einer Schattenfugenabdeckung.

Zur Bildung einer Flächenabdeckung mittels eines Vorhangs oder dergleichen ist vorzugsweise im wandnahen Bereich des horizontalen Schenkels des Winkelabschnittes an diesem eine Gardinenschiene befestigt. Hierdurch ergibt sich eine sehr kostengünstige Fertigung.

Am horizontalen Schenkel der Wandwinkelschiene können auch zweckmäßig eine oder mehrere Leuchtstoffröhren angebracht sein. Hierbei vereinigt die Wandwinkelschiene gleichzeitig die Abdeck- und Halterungsfunktion.

Die Erfindung wird im folgenden weiter anhand bevorzugter Ausführungsbeispiele und der Zeichnung beschrieben. In der Zeichnung zeigen:
Fig. 1 eine Seitenansicht eines ersten Ausführungsbeispiels einer Halterungsvorrichtung mit offener Schattenfuge,
Fig. 2 eine Draufsicht der Halterungsvorrichtung von Fig. 1 in Richtung des Pfeils II in Fig. 1,
Fig. 3 eine Vorderansicht der Vorrichtung von Fig. 1 in Richtung des Pfeils III in Fig. 1,
Fig. 4 eine Seitenansicht eines zweiten Ausführungsbeispiels einer Halterungsvorrichtung mit geschlossener Schattenfuge,
Fig. 5 ein drittes Ausführungsbeipsiel einer Halterungsvorrichtung mit geschlossener Schattenfuge,
Fig. 6 ein viertes Ausführungsbeispiel einer Halterungsvorrichtung mit einer Gardinenschiene und
Fig. 7 ein fünftes Ausführungsbeispiel einer Halterungsvorrichtung mit einer Leuchtstoffröhre.

In Fig. 1 bis 3 ist ein erstes Ausführungsbeispiel einer erfindungsgemäßen Halterungsvorrichtung veranschaulicht. Ein Winkelabschnitt 10 mit einem vertikalen Schenkel 12 und einem horizontalen Schenkel 14 ist mittels einer Schraube 2 an einer Wand 4 befestigt. Die Schenkel 12, 14 des Winkelabschnittes 10 sind jeweils gekröpft mit erhabenem Mittelsteg 16 und Randleisten 18 ausgebildet. Im äußeren Endbereich des horizontalen Schenkels 14 des Winkelabschnittes 10 befindet sich eine zentrale Bohrung im Mittelsteg 16. Durch diese Bohrung erstreckt sich eine Niete 20, die eine später noch beschriebene Anschlagfunktion hat. Bei dieser Niete kann es sich z.B. um eine sogenannte Pop-Niete handeln.

Wie mehr im einzelnen aus Fig. 3 hervorgeht, weist der vertikale Schenkel 12 des Winkelabschnittes 10 einen Längsschlitz 22 auf, der eine Relativverschiebung von Schraube 2 und Winkelabschnitt 10 zur Vereinfachung der Montage ermöglicht. Zwischen dem Winkelabschnitt 10 und dem Kopf der Schraube 2 ist eine Unterlegscheibe 6 angeordnet. An den Enden des vertikalen und horizontalen Schenkels 12 bzw. 14 weist der Winkelabschnitt 10 jeweils Fasen 24 auf.

Auf dem horizontalen Schenkel 14 des Winkelabschnittes 10 ist ein Bügel 30 angeordnet. Der Bügel 30 ist U-förmig und weist einen Mittelabschnitt 32 sowie Seitenabschnitte 34 auf. Die Seitenabschnitte 34 sind jeweils mit einer kreisschlitzförmigen Aussparung 36 versehen, die zur Aufnahme des oberen Abschnittes 42 eines als Klemmschiene ausgebildeten Halterungsprofils 40 vorgesehen sind. Der Bügel 30 ist entlang des horizontalen Schenkels 14 des Winkelabschnittes 10 zur Wand 4 hin und von dieser fort verschiebbar. Der obere Abschnitt 42 des Halterungsprofils 40 wiederum ist in der Aussparung 36 des Halterungsprofils 40 verschiebbar.

Das Halterungsprofil 40 weist zwei Klemmarme 44 auf, die sich vom oberen Abschnitt 42 nach unten erstrecken und im unteren Ende schräg nach innen und nach oben zueinander hin zu Klemmenden 46 mit Endabwinkelungen abgebogen sind. Zwischen den Klemmenden 46 festgeklemmt befinden sich eine vertikale Leiste 52 einer Deckenplatte 50 und ein vertikaler Schenkel 62 eines Abschlußprofils 60, wobei das Klemmende 46 des Halterungsprofils 40 jeweils mit der vertikalen Leiste 52 und dem vertikalen Schenkel 62 zwischen Halterungswülsten 54, 56 bzw. 64, 66 in Eingriff steht. Ein Mittelsteg 68 des Abschlußprofils 60 schließt bündig mit der Unterseite 58 der Deckenplatte 50 ab. Zur Wand und nach oben hin geht der Mittelsteg 68 in einen schräg verlaufenden Abdeckschenkel 70 über, der das Halterungsprofil 40 seitlich und zugleich den Bügel 30 von unten verdeckt. Im übrigen ist die Schattenfuge zur Wand 4 hin offen.

Mittels der beschriebenen Halterungsvorrichtung ist die Anbringung von Deckenplatten auch im Fall unebener Wände auf einfache Weise möglich. Ein vertikaler Toleranzenausgleich kann mittels des Längsschlitzes 22 im vertikalen Schenkel 12 des Winkelabschnittes 10 erfolgen, wobei jeweils ein grober seitlicher Ausgleich bzw. eine Fixierung durch die Wahl des Anbringungsortes des Winkelabschnittes 10 vorgenommen werden kann. Die Länge des horizontalen Schenkels 14 des Winkelabschnittes 10 kann vor Ort auf einfache Weise den Gegebenheiten angepaßt werden und eine weitere Anpassung kann mittels der Schattenfuge 4 vorgenommen werden, indem der Bügel 30 wie benötigt mit bereits angebrachter Deckenplatte 50 und Abschlußprofil 60 entlang des horizontalen Schenkels 14 verschoben wird. Ein Herunterrutschen des Bügels 30 vom horizontalen Schenkel 14 wird mittels der Niete 20 vermieden.

In Fig. 4 ist ein zweites Ausführungsbeispiel der Halterungsvorrichtung dargestellt. Soweit die Teile dieselben wie beim ersten Ausführungsbeispiel sind, sind sie mit denselben Bezugszeichen bezeichnet und werden nicht erneut beschrieben. Dieses zweite Ausführungsbeispiel zeichnet sich durch eine geschlossene Schattenfuge aus. Zu diesem Zweck ist eine Wandwinkelschiene 80 vorgesehen, die einen vertikalen und einen horizontalen Schenkel 82, 84 aufweist. Der horizontale Schenkel 84 der Wandwinkelschiene 80 ist kürzer als der horizontale Schenkel 14 des Winkelabschnittes 10 und erstreckt sich oberhalb des oberen Endes des Abdeckschenkels 70 des Abschlußprofils 60 und unterhalb des Bügels 30 bis nahe zum oberen Abschnitt 42 des Halterungsprofils 40. Durch den horizontalen Schenkel 84 in Verbindung mit dem Abschlußprofil 60 ist die Schattenfuge völlig geschlossen. Der vertikale Schenkel 82 der Wandwinkelschiene 80 ist im ge zeigten Ausführungsbeispiel unterhalb des vertikalen Schenkels 12 des Winkelabschnittes 10 angeordnet und zusammen mit diesem mittels eines nicht dargestellten Befestigungsloches gemeinsam an der Wand 4 befestigt.

Bei dem in Fig. 5 dargestellten dritten Ausführungsbeispiel sind wiederum die Teile, die sich von den vorhergehenden Ausführungsbeispielen nicht unterscheiden, mit denselben Bezugszeichen bezeichnet und nicht erneut beschrieben. Wie beim vorhergehenden Ausführungsbeispiel ist die Schattenfuge mittels einer Wandwinkelschiene 86 aus ferromagnetischem Material geschlossen, die einen vertikalen Schenkel 88 und einen horizontalen Schenkel 90 aufweist. Der horizontale Schenkel 90 entspricht im wesentlichen dem horizontalen Schenkel 84 des in Fig. 4 dargestellten zweiten Ausführungsbeispiels. Der vertikale Schenkel 88 hingegen ist wesentlich kürzer als der entsprechende vertikale Schenkel 82. Im unteren Bereich ist der vertikale Schenkel 12 des Winkelabschnittes 10 etwa um die Dicke des vertikalen Schenkels 88 der Wandwinkelschiene 86 von der Wand 4 fort versetzt und der vertikale Schenkel 88 ist zwischen dem versetzten Abschnitt 26 des vertikalen Schenkels 12 und der Wand 4 geklemmt. Im horizontalen Schenkel 14 des Winkelabschnittes 10 ist ein nicht dargestelltes Befestigungsloch vorgesehen, durch das sich der Schraubbolzen 102 eines an der Unterseite des horizontalen Schenkels 14 befindlichen Magneten 100 erstreckt. Die Halterung des Magneten 100 ist mittels einer Mutter 104 mit Unterlegscheibe 106 sichergestellt. Durch die Anziehungskraft des Magneten 100 ist der horizontale Schenkel 90 der Wandwinkelschiene 86 in Anlage an die Unterseite des Magneten 100 gebracht. Diese Anbringungsart ermöglicht es, eine Schattenfugenabdeckung ohne Bolzenmontage vorzusehen.

In Fig. 6 ist ein viertes Ausführungsbeispiel der Halterungsvorrichtung dargestellt, das sich von dem in Fig. 1 bis 3 dargestellten ersten Ausführungsbeispiel darin unterscheidet, daß im wandnahen Bereich des horizontalen Schenkels 14 des Winkelabschnittes 10 an diesem eine Gardinenschiene 110 befestigt ist. Zu diesem Zweck ist eine Schraube 112 vorgesehen, die durch eine Gegenmutter 114 mit Unterlegscheibe 116 gesichert ist.

Das in Fig. 7 dargestellte fünfte Ausführungsbeispiel der Halterungsvorrichtung unterscheidet sich im wesentlichen von dem in Fig. 4 dargestellten zweiten Ausführungsbeispiel darin, daß an der Unterseite des horizontalen Schenkels 82 der Wandwinkelschiene 80 eine Leuchtstoffröhre 120 angebracht ist.

## Patentansprüche

1. Vorrichtung zur Halterung von Deckenplatten an einer Wand, umfassend einen an der Wand befestigten Winkel mit einem vertikalen Schenkel und einem im wesentlichen horizontalen Schenkel, dadurch **gekennzeichnet,** daß der Winkel ein Winkelabschnitt (10) ist, der auf dem horizontalen Schenkel (14) einen entlang des Schenkels verschiebbaren Bügel (30) trägt und der Bügel zum Tragen eines Halterungsprofils (40) für die Deckenplatten (50) oder der Deckenplatten ausgebildet ist.

2. Vorrichtung nach Anspruch 1, dadurch **gekennzeichnet,** daß der Bügel (30) U-förmig ist und mit dem Mittelabschnitt (32) auf dem horizontalen Schenkel (14) des Winkelabschnittes (10) aufliegt und dieser im äußeren Endbereich einen Anschlag (20) zur Begrenzung der Verschiebung des Bügels (30) trägt.

3. Vorrichtung nach Anspruch 2, dadurch **gekennzeichnet,** daß der Anschlag (20) eine Niete ist.

4. Vorrichtung nach Anspruch 2 oder 3, **dadurch gekennzeichnet,** daß die Seitenabschnitte (34) des Bügels (30) eine Aussparung (36) zur Aufnahme eines Halterungsprofils (40) oder eines Abschnittes (42) davon aufweisen.

5. Vorrichtung nach Anspruch 4, dadurch **gekennzeichnet,** daß der Bügel (30) entlang des Halterungsprofils (40) verschiebbar ist.

6. Vorrichtung nach einem der Ansprüche 1 bis 5, dadurch **gekennzeichnet,** daß der vertikale Schenkel (12) des Winkelabschnittes (10) mit einem Längsschlitz (22) versehen ist.

7. Vorrichtung nach einem der Ansprüche 1 bis 6, dadurch **gekennzeichnet,** daß eine Wandwinkelschiene (80; 86) mit einem vertikalen und einem horizontalen Schenkel (82, 84; 88, 90) unterhalb des Winkelabschnittes (10) angeordnet ist und mit diesem befestigt ist, wobei der horizontale Schenkel (84; 90) der Wandwinkelschiene (80; 86) kürzer als der horizontale Schenkel (14) des Winkelabschnittes (10) ist.

8. Vorrichtung nach Anspruch 7, dadurch **gekennzeichnet,** daß der vertikale Schenkel (82) der Wandwinkelschiene (80) Befestigungslöcher zur gemeinsamen Befestigung mit dem Winkelabschnitt (10) an der Wand (4) aufweist.

9. Vorrichtung nach Anspruch 7, dadurch **gekennzeichnet,** daß der vertikale Schenkel (12) des Wandwinkelabschnittes (10) im unteren Bereich um etwa eine Dicke des vertikalen Schenkels (88) der Wandwinkelschiene (86) von der Wand (4) fort versetzt ist und der horizontale Schenkel (14) eine Halteeinrichtung (100) für die Wandwinkelschiene (86) aufweist.

10. Vorrichtung nach Anspruch 9, dadurch **gekennzeichnet,** daß die Wandwinkelschiene (86) aus ferromagnetischem Material ist und die Halteeinrichtung (100) ein unter dem horizontalen Schenkel (90) des Winkelabschnittes befestigter Magnet ist.

11. Vorrichtung nach einem der Ansprüche 1 bis 10, dadurch **gekennzeichnet,** daß im wandnahen Bereich des horizontalen Schenkels (14) des Winkelabschnittes (10) an diesem eine Gardinenschiene (110) befestigt ist.

12. Vorrichtung nach einem der Ansprüche 1 bis 9, dadurch **gekennzeichnet,** daß am horizontalen Schenkel (84) der Wandwinkelschiene (80) eine oder mehrere Leuchtstoffröhren (20) angebracht sind.
